# EUROPÄISCHE PATENTSCHRIFT

(11) **EP 0 127 043 B1**
(45) Veröffentlichungstag und Bekanntmachung des Hinweises auf die Patenterteilung: **22.11.1990**
(21) Anmeldenummer: 84105415.8
(22) Anmeldetag: 12.05.1984
(51) Int. Cl.: H01H 19/00

(54) **Impulsgenerator**
Impulse generator
Générateur d'impulsion

(30) Priorität: 28.05.1983 DE 3319404
(43) Veröffentlichungstag der Anmeldung: 05.12.1984
(73) Patentinhaber: ALCATEL N.V., NL-1077 XX Amsterdam (NL); Alcatel SEL Aktiengesellschaft, D-70435 Stuttgart (DE)
(72) Erfinder: Rösl, Wolfgang, D-8501 Eckental (DE)
(74) Vertreter: Hösch, Günther, Dipl.-Ing.

(56) Entgegenhaltungen:
- DE-A- 3 102 404
- DE-A- 3 136 598
- FR-A- 2 375 767
- US-A- 4 282 415

## Beschreibung

Die vorliegende Erfindung bezieht sich auf einen Impulsgenerator gemäß dem Oberbegriff des Anspruchs 1.

Ein derartiger Impulsgenerator ist bekannt aus der US-A-4 282 415. Bei diesem besteht das Rastelement aus einer zu einem schmalen Rechteck gefalteten Blattfeder, deren Längssteg eine Ausbauchung aufweist, die mit den Rastnocken der Rastscheibe zusammenwirkt. Das Rastelement ist in einem Gehäuseteil lose quer verschiebbar gelagert. In Ruhestellung ist das Rastelement von der Rastscheibe in einer Mittelstellung gehalten, in der es keinen der seitlichen Kontaktfedern betätigt. Die Ruhestellung der Rastscheibe wird durch zwei Rückstell-Blattfedern erreicht, die in einem anderen Gehäuseteil vorgesehen sind und mit Nocken eines zweiten Nockenkranzes zusammenwirken, die auf der der Seite mit den das Rastelement verschiebenden Rastnocken gegenüberliegenden Seite des Rastrades angeordnet sind.

Ein Impulsgeber ganz anderer Bauart ist aus der DE-A-3 102 404 bekannt. Dort ist eine speziell geformte, zugleich als Kontaktfeder dienende Spiralfeder mit einem geraden Mittelabschnitt und seitlichen Windungsgruppen auf eine Achse aufgesteckt. Radial abstehende Drahtendstücke der Windungsgruppen ragen zwischen seitliche Festkontaktpaare. Der Mittelabschnitt ist durch Zähne eines Zahnrades verschwenkbar, wobei je nach Drehrichtung eine der Windungsgruppen verschwenkt und deren Drahtendstück vom einen Festkontakt abhebt und gegen den anderen Festkontakt des zugeordneten Kontaktpaares bewegt wird und die jeweils andere Windungsgruppe wird gespannt und bewirkt ein Rückstellmoment auf das Zahnrad. In Ruhestellung legt der Mittelabschnitt die Ruhelage des Zahnrades fest.

Aus der DE-A-3 136 598 ist weiterhin ein Impulsgenerator bekannt, bei dem die beiden Kontaktpaare aus einer einzigen mittleren Kontaktblattfeder und zwei dieser zugeordneten äußeren Kontaktfedern bestehen. Die mittlere Kontaktfeder greift mit ihrem freien Ende in die Zahnung eines Stirnzahnrades ein und hält dieses in Ruhelage in einer Mittelstellung. Beim Drehen des Zahnrades kann die mittlere Kontaktfeder je nach Drehrichtung seitlich zu einem der Festkontakte ausgelenkt werden. Beim Weiterdrehen rutscht das Ende der mittleren Kontaktfeder über die Rast des dieses bewegenden Zahnes und springt in die folgende Zahnrad-Nut und damit in eine Stellung, in der keiner der Festkontakte berührt wird. Der Bauaufwand ist hier sehr gering. Jedoch kann es zu Kontaktprellungen und zu einem hohen Abrieb der Zähne des Zahnrades kommen.

Mit der vorliegenden Erfindung soll die Aufgabe gelöst werden, einen Impulsgenerator der eingangs genannten Art mit möglichst geringem Bauteileaufwand zu fertigen und dabei den Abrieb der Rastnocken gering zu halten und trotzdem dem Benutzer ein einwandfreies Rastgefühl zu vermitteln. Außerdem soll eine prellfreie Kontaktgabe gewährleistet sein.

Gelöst wird diese Aufgabe durch die im Kennzeichen des Anspruchs 1 angegebenen Merkmale. Durch die Einspannung der nicht spezielle vorgebogenen Spiralfeder und deren Auflage auf der Zahnung des Rastrades mit ihrem relativ großen Außendurchmesser wird eine einwandfreie seitliche Auslenkung derselben und eine prellfreie Kontaktgabe bei guten Rasteigenschaften und geringem Abrieb der Rastnocken des Rastrades gewährleistet.

Weitere vorteilhafte Einzelheiten der Erfindung sind in den Unteransprüchen angegeben und nachfolgend anhand der in der Zeichnung veranschaulichten Ausführungsbeispiele beschreiben. Dabei zeigen:
Fig. 1 einen erfindungsgemäßen lmpulsgenerator mit senkrechter Spiralfeder von der Seite im Schnitt,
Fig. 2 eine Ansicht von unten bei abgenommener Gehäuseplatte,
Fig. 3 eine Ausführung mit radialer Spiralfeder von der Seite im Schnitt,
Fig. 4 eine Ansicht gemäß dem Schnitt A-B der Fig. 3,
Fig. 5 eine Teilansicht der Rastscheibe gemäß den Fig. 3 und 4 und
Fig. 6 ein Prinzipschema eines Impulsgenerators mit einem Stirnzahnradgetriebe.

In den Fig. 1 und 2 ist mit 1 ein topfförmiges Gehäuseteil bezeichnet, das mit einer Gehäuseplatte 2 vorzugsweise dicht verschließbar ist. Am Gehäuseteil 1 ist eine Lagerbuchse 3 angeformt oder befestigt, in der eine Achse 4 einer Rastscheibe 5 drehbar, jedoch durch eine Sicherungsscheibe 6 unverschiebbar gelagert ist.

Zwischen Gehäuseteildecke 7 und Gehäuseplatte 2 ist in Vertiefungen 8, 9 derselben eine als Rastelement dienende Spiralfeder 10 ohne oder mit nur geringer Vorspannung eingesetzt. Diese ist so angeordnet, daß sie im Bereich der einen Einspannstelle, also z.B. der Vertiefung 8, mit den an der Stirnfläche 11 der Rastscheibe 5 vorgesehenen Rastnocken 12 zusammenwirken kann, d.h., daß sie ohne oder mit geringer Vorspannung in eine Kehle 13 zwischen zwei Rastnocken 12 eingreift. Die Mittellinie 14 der Spiralfeder 10 verläuft senkrecht zur Richtung der Rastnocken 12 und außerdem hier parallel zur Achse 4.

In Fig. 2 oberhalb der Rastscheibe 5 sind vier Kontaktfedern 15,16,17,18 angeordnet, die in der unteren, gerade verlaufenden Gehäusewand 19 befestigt, z.B. eingebettet oder eingeformt, sind und als Anschlüsse 20, 21, 22, 23 nach unten aus dem Gehäuseteil 1 bzw. der Gehäusewand 19 herausragen. Die Kontaktfedern 15,16,17,18 sind mit Kontakten 24 versehen und je zwei Kontaktfedern 15, 16 und 17, 18 bilden ein Kontaktpaar 25 bzw. 26.

Die Spiralfeder 10 ist zwischen den inneren Kontaktfedern 16 und 17 so angeordnet, daß bei Rastung in eine Kehle 13 keine derselben betätigt wird. Wird die Rastscheibe 5 in Fig. 2 z.B. nach links, also entgegen dem Uhrzeigersinn gedreht, so wird die Spiralfeder 10 zunächst nach links ausgelenkt und nimmt mit einem Abschnitt 27 ihres zwischen der Raststelle (Rastung Spiralfeder 10 mit Nocken 12 bzw. Kehle 13), insbesondere zwischen der Mitte und der anderen Einspannstelle, also der Vertiefung 9, die Kontaktfeder 16 mit. Dabei wird die Spiralfeder 10 gespannt. Schließlich treffen die Kontakte 24 der Kontaktfedern 15, 16 zusammen und geben Kontakt. Dadurch erhöht sich die auf die Spiralfeder wirkende Rückstellkraft. Durch letztere und die Eigenspannung der Spiralfeder 10 wird diese schließlich über den rastenden Rastnocken 12' nach außen ausgelenkt und springt in die nächstfolgende Kehle 13. Dadurch kommt die Spiralfeder 10 praktisch in die Ausgangslage und ebenso die Kontaktfeder 16. Das Kontaktpaar 25 ist damit wieder getrennt. In gleicher Weise wird das Kontaktpaar 26 betätigt, wenn die Rastscheibe 5 in der Darstellung gemäß Fig. 2 nach rechts, also im Uhrzeigersinn, gedreht wird. Auf diese Weise ist die Links-Rechts-Erkennung durch vollkommen voneinander getrennte Kontaktpaare 25, 26 erreicht. Da die Spiralfeder 10 mit einem relativ großen Radius an den Rastnocken 12 anliegt, wird der Abrieb gering gehalten und dennoch eine gute Rastwirkung erzielt, die wiederum eine gute Kontaktgabe gewährleistet.

Beim Ausführungsbeispiel gemäß den Fig. 3 bis 5 sind die Rastnocken 12 und Kehlen 13 in Richtung der Achse 4 so angeordnet, daß sie zu den Kontaktfedern 15, 16, 17, 18 hin weisen. Die Spiralfeder 10 ist hierbei zwischen Rastscheibe 5 und den Kontaktfedern 15,16,17,18 parallel oder zumindest annähernd parallel zur Scheibenebene angeordnet. Sie steckt einseitig in einer Vertiefung 9 der Gehäuseplatte 2 und ihr freies Ende 28 liegt, ggfs. mit leichter Vorspannung, in einer Kehle 13. Eine an den inneren Kontaktfedern 16, 17 angeformte Lasche 29 kann von der Spiralfeder 10 mitgenommen werden. Die Wirkungsweise entspricht derjenigen wie anhand des vorigen Beispiels beschrieben.

Gemäß einer vorteilhaften Ausgestaltung der Erfindung kann der Antreib der Rastscheibe über ein Übersetzungsgetriebe, insbesondere ein Stirnzahnradgetriebe, erfolgen. Ein solches, in zwei Ebenen wirkendes Getriebe ist schematisch in Fig. 6 dargestellt. Es ist zwischen der Gehäusedecke 7 und der Rastscheibe 5 platzsparend untergebracht. Ein Stirnzahnrad 30 mit geeignetem Durchmesser und einer geeigneten Zähnezahl, das mit der Achse 4 verbunden ist und durch dieses angetrieben wird, treibt ein kleineres Stirnzahnrad 31 an. Mit letzterem ist ein größeres Stirnzahnrad 32 starr gekuppelt, das seinerseits ein kleineres, mit der Rastscheibe 5 starr gekuppeltes Stirnzahnrad 33 antreibt. Die Achse 4 dient hierbei zugleich zur Lagerung der Rastscheibe 5 mit dem Stirnzahnrad 33. Die Stirnzahnräder 31, 32 sind auf einer am Gehäuseteil 1 angeformten oder befestigten Achse 34 gelagert.

## Patentansprüche

1. Impulsgenerator mit zwei im Abstand voneinander in einer Ebene angeordneten Kontaktpaaren (25, 26), von denen jedes separate Kontaktfedersätze (15, 16; 17, 18) aufweist, wobei die einander gegenüberstehenden Kontaktfedern der Kontaktpaare durch ein zwischen diesen vorgesehenes, nach beiden Seiten, also zu jeweils einem der Kontaktpaare hin, auslenkbares federndes Rastelement (10) in Schließstellung des jeweiligen Kontaktes bewegbar sind, sowie mit einer in einer von der Ebene der Kontaktfedern unterschiedlichen Ebene angeordneten Rastscheibe (5) mit Rastnocken (12), durch die das Rastelement (10) je nach Drehrichtung nach der einen oder anderen Seite zu dem einen oder anderen Kontaktpaar (25, 26) hin auslenkbar ist und in der Endstellung der Auslenkstellung des Rastelements (10) der mit einem Rastnocken der Rastscheibe (5) in Wirkverbindung stehende Teil des Rastelements in zur seitlichen Bewegungsrichtung des Rastelements senkrechter Richtung federnd auslenkbar ist und nach Überwindung des Rastmoments in die Stellung zwischen die in Drehrichtung folgenden Rastnocken (12) einrastet, gekennzeichnet durch folgende Merkmale:
das Rastelement ist als ein- oder beidseitig eingespannte Spiralfeder (10) ausgebildet;
die Spiralfeder (10) ist zwischen den beweglichen Kontaktfedern (16, 17) so angeordnet, daß ihre Mittellinie (14) bei einer nach Art eines Stirnzahnrades ausgebildeten Rastscheibe (5) parallel zu dessen Drehachse (4) oder bei einer nach Art eines Kronenrades ausgebildeten Rastscheibe (5) parallel zur Ebene der Rastscheibe (5) verläuft;
die Spiralfeder (10) liegt mit ihrem Außenradius ohne oder mit geringer Vorspannung in einer Kehle (13) zwischen zwei Rastnocken (12, 12');
die Spiralfeder (10) ist so eingesetzt, daß sie in Ruhelage keine der beweglichen Kontaktfedern (16, 17) betätigt und die Ruhestellung der Rastscheibe (5) fixiert.

2. Impulsgenerator nach Anspruch 1, dadurch gekennzeichnet, daß die Spiralfeder (10) einseitig eingespannt oder befestigt ist und die Rastnocken (12) bei einer nach Art eines Kronenrades ausgebildeten Rastscheibe (5) am äußeren Bereich des freien Federschenkels (28) angreifen.

3. Impulsgenerator nach Anspruch 1, dadurch gekennzeichnet, daß die Spiralfeder (10) beidseitig eingespannt bzw. befestigt ist und die Rastnocken (12) bei einer nach Art eines Stirnzahnrades ausgebildeten Rastscheibe (5) im auslenkbaren Bereich derselben angreifen.

4. Impulsgenerator nach Anspruch 3, dadurch gekennzeichnet, daß die Rastnocken (12) nahe einer Einspannstelle (8 bzw. 9) der Spiralfeder (10) angreifen und die inneren Kontaktfedern (16, 17) durch einen Abschnitt des Bereiches zwischen der Raststelle, insbesondere zwischen der Mitte der Spiralfeder (10) und der anderen Einspannstelle (9 bzw. 8) der Spiralfeder (10) betätigbar sind.

5. Impulsgenerator nach einem der Ansprüche 1 bis 4, dadurch gekennzeichnet, daß das Gehäuse ein topfförmiges Gehäuseteil (1) mit einer angeformten Lagerbuchse (3) aufweist.

6. Impulsgenerator nach Anspruch 5, dadurch gekennzeichnet, daß in eine Gehäusewand (19) die Kontaktfedern (15, 16, 17, 18) mit durchgehenden, nach außen ragenden Anschlüssen (20, 21, 22, 23) eingesetzt oder eingeformt sind.

7. Impulsgenerator nach einem der Ansprüche 1 bis 6, dadurch gekennzeichnet, daß die Rastscheibe (5) über ein im Gehäuse angeordnetes Übersetzungsgetriebe antreibbar ist.

8. Impulsgenerator nach Anspruch 7, dadurch gekennzeichnet, daß das Übersetzungsgetriebe aus einem Stirnzahnradgetriebe (30-33) besteht.

9. Impulsgenerator nach Anspruch 7 oder 8, dadurch gekennzeichnet, daß das Getriebe im topfförmigen Gehäuseteil (1) untergebracht ist.

10. Impulsgenerator nach Anspruch 9, dadurch gekennzeichnet, daß das Getriebe zwischen Gehäusewand (7) und Rastscheibe (5) vorgesehen ist.

## Revendications

1. Générateur d'impulsions comprenant deux paires de contact (25, 26) disposées dans un plan à distance l'une de l'autre, dont chacune est munie d'un jeu (15,16; 17, 18) séparé de lames de contact, les lames de contact, se faisant face, des paires de contact pouvant être déplacées dans une position fermée du contact respectif par un élément d'encliquetage (10) élastique prévu entre les paires de contact et susceptible d'être dévié vers les deux côtés, c'est-à-dire en direction de l'une ou l'autre paire de contact, et comprenant un disque cranté (5) qui est disposé dans un plan différent du plan des lames de contact et qui comporte des dents d'encliquetage (12) par lesquelles l'élément d'encliquetage (10) peut être dévié, selon le sens de rotation, vers un côté ou l'autre, en direction de l'une ou l'autre paire de contact (25,26) et par lesquelles, dans la position extrême de la déviation de l'élément d'encliquetage (10), la partie de l'élément d'encliquetage qui est en liaison active avec l'une des dents d'encliquetage du disque cranté (5) peut être déviée latéralement de façon élastique dans une direction qui est perpendiculaire à la direction de déplacement de l'élément d'encliquetage et se place dans la position se trouvant entre les dents d'encliquetage (12) qui suivent dans le sens de rotation, caractérisé par les caractéristiques suivantes:
l'élément d'encliquetage est réalisé sous la forme d'un ressort hélicoïdal (10) serré unilatéralement ou bilatéralement;
le ressort hélicoïdal (10) est disposé entre les lames de contact (16,17) mobiles de telle manière que, dans le cas d'un disque cranté (5) réalisé à la manière d'une roue dentée, sa ligne médiane (14) soit parallèle à l'axe de rotation (4) de cette roue ou, dans le cas d'un disque cranté (5) réalisé à la manière d'une roue dentée axialement, cette ligne soit parallèle au plan du disque cranté (5);
le ressort hélicoïdal (10) est en appui avec son rayon extérieur, sans précontrainte ou avec une faible précontrainte, dans un creux (13) entre deux dents d'encliquetage (12, 12');
le ressort hélicoïdal (10) est inséré de telle façon qu'en position de repos, il n'actionne aucune des lames de contact (16, 17) mobiles et fixe la position de repos du disque cranté (5).

2. Générateur d'impulsions selon la revendication 1, caractérisé par le fait que le ressort hélicoïdal (10) est serré ou fixé unilatéralement et, dans le cas d'un disque cranté (5) réalisé à la manière d'une roue dentée axialement, les dents d'encliquetage (12) sont en prise avec la zone extérieure de la branche libre (28) du ressort.

3. Générateur d'impulsions selon la revendication 1, caractérisé par le fait que le ressort hélicoïdal (10) est serré ou fixé bilatéralement et, dans le cas d'un disque cranté (5) réalisé à la manière d'une roue dentée, les dents d'encliquetage (12) sont en prise avec la zone du ressort qui peut être déviée.

4. Générateur d'impulsions selon la revendication 3, caractérisé par le fait que les dents d'encliquetage (12) sont en prise à proximité d'un point de serrage (8 ou 9) du ressort hélicoïdal (10) et les lames de contact (16,17) intérieures peuvent être actionnées par une partie de la zone se trouvant entre le point d'encliquetage, notamment entre le milieu du ressort hélicoïdal (10) et l'autre point de serrage (9 ou 8) du ressort hélicoïdal (10).

5. Générateur d'impulsions selon l'une des revendications 1 à 4, caractérisé par le fait que le boîtier présente une pièce (1) en forme de godet, munie d'un palier (3) réalisé d'une seule pièce.

6. Générateur d'impulsions selon la revendication 5, caractérisé par le fait que les lames de contact (15, 16, 17, 18) sont insérées ou formées dans une paroi (19) de boîtier avec des connexions (20, 21, 22, 23) qui traversent la paroi et font saillie vers l'extérieur.

7. Générateur d'impulsions selon l'une des revendications 1 à 6, caractérisé par le fait que le disque cranté (5) peut être entraîné par un dispositif de transmission disposé dans le boîtier.

8. Générateur d'impulsions selon la revendication 7, caractérisé par le fait que le dispositif de transmission est constitué par un système (30 à 33) à roues dentées.

9. Générateur d'impulsions selon revendication 7 ou 8, caractérisé par le fait que le dispositif de transmission est logé dans la pièce de boîtier (1) en forme de godet.

10. Générateur d'impulsions selon la revendication 9, caractérisé par le fait que le dispositif de transmission est prévu entre la paroi (7) de boîtier et le disque cranté (5).

## Claims

1. Impulse generator having two pairs of contacts (25, 26) spaced from each other in one plane, each of which comprises separate contact spring sets (15, 16; 17, 18) wherein the contact springs, situated opposite to each other, of the contact pairs can be moved, in the closing position of the contact in question, by a springing indexing element (10) disposed between the said springs which can be deflected towards both sides, that is, towards one of the contact pairs in each case, and also having an indexing disk (5) with indexing cams (12) disposed in a plane different from the plane of the contact springs by which disk (5) with cams (12) the indexing element (10) can be deflected, depending on the direction of rotation, to the one side or the other towards the one or the other contact pair (25, 26) and, in the end position of the deflection position of the indexing element (10), the part of the indexing element which is in operating connection with an indexing cam of the indexing disk (5) is springingly deflectable in a direction perpendicular to the direction of lateral movement of the indexing element and, after overcoming the indexing moment, engages in the position between the indexing cams (12) which follow in the direction of rotation, characterized by the following features:
the indexing element is in the form of a spiral spring (10) clamped on one side or both sides;
the spiral spring (10) is disposed between the movable contact springs (16, 17) in such a way that its centre line (14), where the indexing disk (5) is shaped in the manner of a spur gear, runs parallel to the axis of rotation (4) thereof or, where the indexing disk (5) is shaped in the manner of a crown wheel, runs parallel to the plane of the indexing disk (5);
the spiral spring (10) lies with its outer radius, without or with slight pretensioning, in a recess (13) between two indexing cams (12, 12');
the spiral spring (10) is inserted in such a way that, in the rest position, it does not actuate any of the movable contact springs (16, 17) and fixes the rest position of the indexing disk (5).

2. An impulse generator as claimed in Claim 1, characterized in that said spiral spring (10) is clamped or mounted on one side and that said indexing cams (12), in the case of an indexing disk (5) shaped in the manner of a crown wheel, engage on the outer area of the free spring leg (28).

3. An impulse generator as claimed in Claim 1, characterized in that said spiral spring (10) is clamped or mounted on both sides and that said indexing cams (12), in the case of an indexing disk (5) shaped in the manner of a spur gear, engage on the deflectable part of said spring.

4. An impulse generator as claimed in Claim 3, characterized in that said indexing cams (12) engage near one clamping point (8 or 9) of said spiral spring (10) and that the inner contact springs (16, 17) are capable of being actuated through a section of the area between the indexing point, especially between the centre of said spiral spring (10) and the other clamping point (9 or 8) of said spiral spring (10).

5. An impulse generator as claimed in one of Claims 1 to 4, characterized in that the housing comprises a pot-shaped housing member (1) with a bearing bushing (3) moulded thereto.

6. An impulse generator as claimed in Claim 5, characterized in that said contact springs (15, 16, 17, 18) are inserted or moulded into one wall (19) of said housing with through-going terminal leads (20, 21, 22, 23) projecting towards the outside.

7. An impulse generator as claimed in one of Claims 1 to 6, characterized in that said indexing disk (5) is capable of being driven via a transmission gear disposed inside the housing.

8. An impulse generator as claimed in Claim 7, characterized in that said transmission gear consists of a spur gearing (30-33).

9. An impulse generator as claimed in Claim 7 or 8, characterized in that said gear is accommodated in said pot-shaped housing member (1).

10. An impulse generator as claimed in Claim 9, characterized in that said gear is provided between the wall (7) of said housing and said indexing disk (5).
